# EUROPÄISCHE PATENTSCHRIFT

(11) **EP 3 831 503 B1**
(45) Veröffentlichungstag und Bekanntmachung des Hinweises auf die Patenterteilung: **03.04.2024**
(21) Anmeldenummer: 20198690.8
(22) Anmeldetag: 28.09.2020
(51) Int. Cl.: B21B 21/04

(54) **WALZANLAGE ZUM KALTPILGERN**
ROLLING SYSTEM FOR COLD PILGERING
INSTALLATION DE LAMINAGE DESTINÉE À L'ÉTIRAGE DE TUBES À FROID

(30) Priorität: 02.12.2019 DE 102019218663
(43) Veröffentlichungstag der Anmeldung: 09.06.2021
(73) Patentinhaber: SMS Group GmbH, 40237 Düsseldorf (DE)
(72) Erfinder: Baensch, Michael, 41749 Viersen (DE)
(74) Vertreter: Kross, Ulrich

(56) Entgegenhaltungen:
- DE-A1- 2 116 604
- DE-A1- 2 424 907
- DE-B2- 2 424 907
- DE-C1- 3 304 002
- DE-C1- 4 234 394

## Beschreibung

Die Erfindung betrifft eine Walzanlage zum Kaltpilgern nach dem Oberbegriff des Anspruchs 1.

DE 42 34 394 C1 beschreibt ein Vorschubgetriebe für ein Kaltpilgerwalzwerk, bei dem alternierend an einem Werkstück angreifende Spannzangen über Spindeln in einer Vorschubrichtung antreibbar bewegbar sind. Ein Getriebe zum Drehantrieb der Spindeln ist zwischen den Spannzangen angeordnet, wodurch ein minimaler Abstand der Spannzangen voneinander geometrisch begrenzt ist. Die Spannzangen sind in gleicher Richtung orientiert.

DE-A1-21 16 604 beschreibt ein Vorschubgetriebe für ein Kaltpilgerwalzwerk, bei dem zwei schematisch dargestellte Spannzangen über Spindeln angetrieben werden, wobei eine Spindel der ersten Spannzange eine umgekehrte Gewinderichtung aufweist als eine Spindel der zweiten Spannzange, so dass die Spannzangen bei gleicher Drehrichtung der miteinander verbundenen Spindeln in entgegengesetzter Richtung verfahren.

DE-A1-24 24 907 beschreibt ein Vorschubgetriebe für ein Kaltpilgerwalzwerk, bei dem zwei Spannzangen über Spindeln angetrieben werden. Die Spannzangen haben gegenüber einer Vorschubrichtung die gleiche Orientierung.

DE-C1-33 04002, welche die Basis für den Oberbegriff von Anspruch 1 darstellt, beschreibt ein Vorschubgetriebe für ein Kaltpilgerwalzwerk, bei dem zwei schematisch dargestellte Spannzangen über Spindeln angetrieben werden. Die Spannzangen haben gegenüber einer Vorschubrichtung die gleiche Orientierung.

Es ist die Aufgabe der Erfindung, eine Walzanlage zum Kaltpilgern anzugeben, bei der eine besonders homogene Bearbeitung über eine große Vorschublänge ermöglicht ist. Diese Aufgabe wird für eine eingangs genannte Walzanlage erfindungsgemäß mit den Merkmalen des Anspruchs 1 gelöst. Durch die entgegengesetzte Orientierung der Spannglieder wird es ermöglicht, dass ein minimaler Abstand von Angriffen der beiden Spannglieder an der Luppe bzw. dem Werkstück besonders klein gehalten werden kann.

Durch genaue Vermessung von auf herkömmlichen Anlagen gewalzten Produkten, insbesondere mittels Wirbelstromprüfung, konnte der Effekt einer Veränderung der Rohrwand beim Wechsel von einem zum anderen Spannschlitten in Form eines kleinen Sprungs beobachtet werden. Nach dem Spannschlittenwechsel änderte sich die Rohrwand dann kontinuierlich mit der Vorwärtsbewegung des Spannschlittens. Durch die Reduzierung der bei der Übergabe unter Spannung stehenden Länge des Werkstücks konnte der Sprung reduziert bzw. beseitigt werden.

Ein Spannglied im Sinne der Erfindung ist nach dem Prinzip einer Spannzange ausgebildet, wobei der Bereich eines kraftschlüssigen Angriffs näher an einem der Enden des Spannglieds liegt. Durch die entgegengesetzte Orientierung der Spannzangen weisen die beiden Bereiche des kraftschlüssigen Angriffs im Moment einer Übergabe einen besonders geringen Abstand auf.

Ein geringer Abstand zwischen den Spanngliedern ist auch in den äußeren Umkehrlagen der Spannschlitten vorteilhaft. Dieses Maß kann durch eine geeignete Steuerung minimiert werden. Dazu muss der Spannschlitten, dessen Spannglied das Werkstück gerade nicht angreift, baldmöglichst nach Erreichen seiner Startposition das Werkstück wieder angreifen. Auf diese Weise kann sichergestellt werden, dass sich die beiden Spannschlitten, und damit die beiden Spannglieder, nicht weiter als unbedingt erforderlich voneinander entfernen.

Ein Drehantrieb eines Spannglieds bzw. einer Spannzange zum Drehen des Werkstücks kann über je einen auf jedem Spannschlitten angebrachten Servomotor erfolgen. Alternativ dazu kann auch eine gemeinsame Antriebswelle, z.B. unterhalb einer Walzmitte, verwendet werden, die wiederum von einem Servomotor angetrieben wird.

Zumindest einer der Spannschlitten wird über zumindest eine Spindel und eine bevorzugt an dem Spannschlitten angeordnete Spindelmutter angetrieben. Der Antrieb der Spannschlitten von Kaltpilger-Walzwerken mittels einer oder mehrerer Spindeln hat sich allgemein bewährt und kann mit der erfindungsgemäßen Ausbildung der Spannglieder auf einfache Weise kombiniert werden.

An zumindest einem der Spannschlitten ist ein mitbewegter Antriebsmotor, insbesondere zum Antrieb der Spindelmutter, angeordnet. Dabei ist der mitbewegte Antriebsmotor als die Spindel umschließender Hohlwellenmotor ausgebildet. Moderne Motoren zeichnen sich durch große Drehmomente und universelle Ansteuerbarkeit aus. Eine Bauweise als Hohlwellenmotor, insbesondere zum direkten Antrieb der Spindelmutter ohne Getriebe, nutzt diese Eigenschaften optimal.

Bei einer bevorzugten Ausführungsform der Erfindung ist ein minimaler Abstand zwischen einem Angriff des ersten Spannglieds und einem Angriff des zweiten Spannglieds an der Luppe kleiner ist als die Summe der Längen der beiden Spannglieder. Besonders bevorzugt ist der minimale Abstand kleiner als die Länge eines der Spannglieder. Noch weiter bevorzugt ist der minimale Abstand kleiner als die Hälfte der Länge eines der Spannglieder. Je kleiner der minimale erreichbare Abstand ist, desto geringer fällt ein durch Elastizität bedingter Sprung bei der Übergabe der Luppe von dem einen Spannglied auf das andere Spannglied aus.

Um einen minimalen Abstand der Spannglieder konstruktiv auf einfache Wiese zu begünstigen, ist allgemein vorteilhaft zwischen den beiden Spannschlitten kein Getriebe angeordnet.

Bei einer ersten möglichen Weiterbildung der Erfindung können die beiden Spannschlitten dabei jeweils einen bezüglich einer Walzmitte beidseitigen, bevorzugt symmetrisch ausgebildeten Antrieb aufweisen. Eine solche Bauweise erlaubt besonders hohe und symmetrisch eingeleitete Kräfte, so dass sie besonders für große Luppendurchmesser bzw. große Vorschubkräfte geeignet ist.

In vorteilhafter Detailgestaltung ist dabei auf jeder Seite des Antriebs eine durchgehende Spindel angeordnet, an der jeweils jeder der beiden Spannschlitten abgestützt ist. Dies ermöglicht konstruktiv eine geringe Zahl an Bauteilen und Stützlagern.

Bei einer alternativen Detailgestaltung der Erfindung ist jeder der beiden Spannschlitten an einem separaten, bevorzugt angetriebenen Spindelpaar abgestützt. Dies erlaubt den Einsatz kürzerer Spindeln und eine besonders große Unabhängigkeit der Bewegungssteuerung der Spannschlitten.

Allgemein kann der Antrieb von Spindelmuttern der beiden Seiten eines Spannschlittens auch mechanisch gekoppelt sein, so dass die Anzahl von Elektromotoren verringert wird.

Bei einer zweiten möglichen Weiterbildung der Erfindung ist es vorgesehen, dass die beiden Spannschlitten jeweils einen einseitigen Antrieb aufweisen, bevorzugt auf jeweils verschiedenen Seiten. Hierdurch kann ein einfacher und kostengünstiger Antrieb realisiert werden. Durch einen einseitigen Antrieb wird an jedem Spannschlitten ein Moment bezüglich der Walzenmitte ausgeübt, so dass eine solche Lösung insbesondere für kleinere Luppendurchmesser bzw. geringere Vorschubkräfte geeignet ist.

Eine mögliche Ausführungsform der Erfindung sieht vor, dass die Zuführvorrichtung ein unbewegtes Getriebe zum Antrieb der Spindel umfasst. Durch ein solches Getriebe, das bevorzugt nicht zwischen den Spannschlitten angeordnet ist, kann ein besonders variabler Antrieb erzielt werden. Mit dem Getriebe kann ein drehender und/oder translatorisch oszillierender Antrieb realisiert sein.

Besonders bevorzugt kann es dabei vorgesehen sein, dass die Spindel eine translatorische Bewegung erfährt, wobei die Spindelmutter zusätzlich antreibbar drehbar ist. Translatorische Bewegungen der Spindel können vorteilhaft für geeignete Bewegungsabschnitte der insgesamt komplexen, abschnittsweisen Vorschubbewegung der Luppe beim Kaltpilgerverfahren genutzt werden.

In allgemein vorteilhafter Weiterbildung der Erfindung kann es zudem vorgesehen sein, dass die Zuführvorrichtung zumindest zwei Dornlager zur Halterung einer Dornstange aufweist, wobei zumindest eines der Dornlager, bevorzugt das erste Dornlager, um einen Stellweg in seiner Position einstellbar veränderbar ist, wobei insbesondere eine maximale Länge des der Stellwegs mehr als 20% eines Abstandes der Dornlager beträgt. Noch bevorzugter kann die Länge des Stellwegs mehr als 30% des Abstandes der Dornlager betragen. Hierdurch kann die Walzanlage an Luppen verschiedener Länge angepasst werden, wobei die erfindungsgemäßen Vorteile einer homogenen Vorschubbelastung verbleiben.

Nachfolgend werden mehrere Beispiele zur Erläuterung beschrieben, welche jedoch jeweils keinen erfindungsgemäßen Hohlwellenmotor aufweisen, und anhand der anliegenden Zeichnungen näher erläutert.
- Fig. 1: zeigt eine schematische Darstellung einer Walzanlage zum Kaltpilgern nach dem Stand der Technik.
- Fig. 2: zeigt eine Anordnung zweier Spannschlitten einer Walzanlage gemäß einem ersten erläuternden Beispiel.
- Fig. 3: zeigt eine Anordnung zweier Spannschlitten einer Walzanlage gemäß einem zweiten erläuternden Beispiel.
- Fig. 4: zeigt eine Anordnung zweier Spannschlitten einer Walzanlage gemäß einem dritten erläuterndem Beispiel.
- Fig. 5: zeigt eine Anordnung zweier Spannschlitten einer Walzanlage gemäß einem vierten erläuterndem Beispiel.
- Fig. 6: zeigt eine Schnittansicht durch ein Spannglied eines Spannschlittens.

Die in Fig. 1 gezeigte Walzanlage zum Kaltpilgern ist vorbekannt. Sie umfasst ein Walzgerüst 1 zum Walzen einer Luppe (nicht dargestellt) mittels Kaltpilgern und eine Zuführvorrichtung 2, wobei die Luppe mittels der Zuführvorrichtung 2 während des Walzvorgangs durch das Walzgerüst 1 bewegt wird.

Die Zuführvorrichtung 2 umfasst ein erstes Spannglied 3 eines ersten angetriebenen Spannschlittens 4 und ein zweites Spannglied 5 eines zweiten angetriebenen Spannschlittens 6. Die Spannglieder 3, 5 werden abwechselnd an der Luppe festgelegt, so dass die Luppe zunächst um einen Hub des ersten Spannschlittens 4 und nachfolgend um einen Hub des zweiten Spannschlittens 6 in eine Vorschubrichtung V bewegt wird. Während der Vorschub durch den jeweils an der Luppe angreifenden Spannschlitten 4, 6 erfolgt, wird der jeweils andere Spannschlitten 4, 6 in seine Ausgangsposition zurückgefahren. Durch diesen alternierenden Vorschub durch die beiden Spannschlitten 4, 6 kann eine quasi-unendlich lange Luppe durch das Walzgerüst 1 geschoben werden.

Der Antrieb der auf Schienen oder ebenen Gleitflächen geführten Spannschlitten 4, 6 erfolgt mittels eines Getriebes 7, das im vorliegenden Fall des Standes der Technik zwischen den beiden Spannschlitten 4, 6 angeordnet ist.

In dem Walzgerüst 1 erfolgt die Umformung der Luppe auf bekannte Weise gemäß dem Kaltpilger-Verfahren. Das Walzgerüst 1 wird dabei durch einen Antrieb 1a oszillierend bewegt. Die Luppe erfährt üblicherweise außer einem linearen Vorschub auch eine schrittweise Drehung.

In Fig. 1 sind zudem aufwärts der Spannschlitten 4, 6 Führmittel 8, Dornlager 9 und weitere Bauteile gezeigt, wie sie in üblichen Kaltpilger-Walzwerken verwendet werden.

In Fig. 2 ist eine Weiterentwicklung einer Walzanlage gemäß Fig. 1 dargestellt, wobei lediglich der Bereich Spannschlitten 4, 6 schematisch gezeigt ist. Der erste Spannschlitten 4 ist in einer äußeren Endposition entgegen der Vorschubrichtung (in Fig. 2 links) gezeigt, und der zweite Spannschlitten 6 ist in einer in Vorschubrichtung äußeren Endposition (in Fig. 2 rechts) gezeigt. Zudem ist ein Teil jedes Spannschlittens 4, 6 nochmals in einer jeweils entgegengesetzten, inneren Endposition dargestellt, um die Bewegung der Spannschlitten 4, 6 zu verdeutlichen.

Der erste Spannschlitten 4 bewegt sich um einen Hub H1 zwischen seinen Endpositionen, und der zweite Spannschlitten 6 bewegt sich um einen vorliegend ebenso gro-ßen Hub H2 zwischen seinen Endpositionen. Die zueinander gerichteten Vorderkanten der beiden Spannschlitten haben einen maximalen Abstand L (beide Spannschlitten 4, 6 in der äußeren Endposition). Ein minimaler Abstand A der Vorderkanten der Spannschlitten 4, 6 in den inneren Endpositionen ergibt sich zu L-(H1+H2).

Erfindungsgemäß ist das erste Spannglied 3 entgegengesetzt zu dem zweiten Spannglied 5 orientiert. Die Spannglieder 3, 5 sind jeweils mit einem Ende, an dem ein lösbarer kraftschlüssiger Angriff an der Luppe erfolgt, an der zum jeweiligen anderen Spannschlitten gerichteten Kante ihres Spannschlittens 4, 6 angeordnet. Für den ersten, vorderen (in Fig. 2 linken) Spannschlitten 4 ist dies vorliegend die rechte Kante, und für den zweiten, hinteren (in Fig. 2 rechten) Spannschlitten 6 ist dies vorliegend die linke Kante. Annähernd fallen die Orte des kraftschlüssigen Angriffs der Spannglieder 3, 5 an der Luppe also mit den in Fig. 2 markierten Positionslinien für die Hübe H1, H2 bzw. die Länge L zusammen.

Durch die entgegengesetzte Orientierung der Spannglieder 3, 5 wird es ermöglicht, dass ein minimaler Abstand A = L-(H1+H2) von Angriffen der beiden Spannglieder an der Luppe bzw. dem Werkstück besonders klein gehalten werden kann.

Durch genaue Vermessung von auf herkömmlichen Anlagen gewalzten Produkten, insbesondere mittels Wirbelstromprüfung, konnte der Effekt einer Veränderung der Rohrwand beim Wechsel von einem zum anderen Spannschlitten in Form eines kleinen Sprungs beobachtet werden. Nach dem Spannschlittenwechsel änderte sich die Rohrwand dann kontinuierlich mit der Vorwärtsbewegung des Spannschlittens. Durch die Reduzierung der bei der Übergabe unter Spannung stehenden Länge des Werkstücks konnte der Sprung reduziert bzw. beseitigt werden.

Wie insbesondere Fig. 6 zeigt, sind die Spannglieder 3, 5 vorliegend nach dem Prinzip einer Spannzange ausgebildet, wobei der Bereich eines kraftschlüssigen Angriffs näher an einem der Enden der Spannzange liegt. Ein konisches Klemmglied 10 wird mittels einer verschiebbaren konischen Hülse 11 radial zusammengedrückt bzw. geöffnet, wobei der Angriff der Spannzange 3, 5 an der Luppe mittels des Klemmglieds erfolgt. Eine relative Verschiebung der Hülse 11 zu dem Klemmglied 10 erfolgt mittels einer hydraulischen Hebelmechanik 12. Aus Fig. 6 ist ersichtlich, dass das Klemmglied 10 sich nahe an einem Ende des Spannglieds 3 befindet, wobei eine gesamte bauliche Länge des Spannglieds 3, 5 ein Vielfaches der Länge des Klemmglieds 10 beträgt.

Durch die entgegengesetzte Orientierung der Spannglieder bzw. Spannzangen 3, 5 können die beiden Bereiche des kraftschlüssigen Angriffs im Moment einer Übergabe einen besonders geringen Abstand aufweisen.

Ein Drehantrieb 13 des Spannglieds bzw. der Spannzange 3, 5 zum Drehen des Werkstücks kann über je einen auf jedem Spannschlitten angebrachten Servomotor (nicht dargestellt) erfolgen. Alternativ dazu kann auch eine gemeinsame Antriebswelle, z.B. unterhalb einer Walzmitte, verwendet werden, die wiederum von einem Servomotor angetrieben wird.

Der minimale Abstand A zwischen einem Angriff des ersten Spannglieds 3 und einem Angriff des zweiten Spannglieds 5 an der ist Luppe vorliegend kleiner als die Hälfte der Länge eines der Spannglieder 3, 5. Je kleiner der minimale erreichbare Abstand A ist, desto geringer fällt ein durch Elastizität bedingter Sprung bei der Übergabe der Luppe von dem einen Spannglied 3, 5 auf das andere Spannglied 3, 5 aus.

Um den minimalen Abstand A der Spannglieder konstruktiv auf einfache Wiese zu begünstigen, ist zwischen den beiden Spannschlitten 4, 6 kein Getriebe (anders als in Fig. 1) angeordnet.

Die Spannschlitten 3, 5 werden jeweils über eine Spindel 14, 15 angetrieben. Die Spindeln 14, 15 wirken jeweils mit einer an den Spannschlitten 4, 6 angeordneten Spindelmutter 16, 17 zusammen. Der Antrieb der Spannschlitten von Kaltpilger-Walzwerken mittels einer oder mehrerer Spindeln hat sich allgemein bewährt und kann mit der erfindungsgemäßen Ausbildung der Spannglieder 3, 5 auf einfache Weise kombiniert werden.

Bei dem Beispiel nach Fig. 2 ist es vorgesehen, dass die beiden Spannschlitten 4, 6 jeweils einen einseitigen Antrieb aufweisen, vorliegend auf jeweils verschiedenen Seiten. Die erste Spindel 14 erstreckt sich auf der einen Seite der Spannschlitten 4, 6 über die gesamte Länge beider Spannschlitten, und die zweite Spindel 15 erstreckt sich auf gleiche Weise auf der anderen Seite. Die Spindeln 14, 15 sind jeweils an einem Ende mittels eines elektrischen Antriebs 18, 19 angetrieben. Am gegenüberliegenden Ende sind die Spindeln 14, 15 jeweils in einem Widerlager 20, 21 drehbar gelagert.

Die erste Spindel 14 wirkt nur mit der Spindelmutter 16 des ersten Spannschlittens 4 zusammen. Die zweite Spindel 15 wirkt nur mit der Spindelmutter 17 des zweiten Spannschlittens 6 zusammen.

Hierdurch kann ein einfacher und kostengünstiger Antrieb realisiert werden. Durch den einseitigen Antrieb wird an jedem Spannschlitten 4, 6 ein Moment bezüglich der Walzenmitte ausgeübt, so dass eine solche Lösung insbesondere für kleinere Luppendurchmesser bzw. geringere Vorschubkräfte geeignet ist.

Die elektrischen Antriebe 18, 19 können als unmittelbar wirkende Elektromotoren ausgebildet sein oder auch als Kombinationen von Elektromotoren und Getrieben. Je nach Anforderungen kann sowohl eine Rotationsbewegung der Spindeln 14, 15 als auch eine translatorische Bewegung vorgesehen sein.

Bei dem in Fig. 3 gezeigten zweiten Beispiel liegt ein zum ersten Beispiel identischer Bewegungsablauf der Spannschlitten 4, 6 vor. Zu den Abständen L, H1 und H2 sowie Aufbau und Funktion der Spannglieder 3, 5 wird ebenfalls auf das erste Beispiel verwiesen.

Die Unterschiede zum ersten Beispiel betreffen lediglich die Ausbildung des Antriebs mittels der Spindeln 14, 15. Im Beispiel nach Fig. 3 sind die Spindeln 14, 15 nicht angetrieben, sondern vollständig in Festlagern 22 aufgenommen. Der Antrieb der Spannschlitten 4, 6 erfolgt durch angetrieben drehende und beidseitig angeordnete Spindelmuttern 16, 16' des ersten Spannschlittens 4 und ebensolche Spindelmuttern 17, 17' des zweiten Spannschlittens 6.

Somit weisen die beiden Spannschlitten 4, 6 jeweils einen bezüglich einer Walzmitte beidseitigen, symmetrisch ausgebildeten Antrieb auf. Jeder der Spannschlitten ist auf jeder Seite an einer der Spindeln 14, 15 angetrieben abgestützt. Eine solche Bauweise erlaubt besonders hohe und symmetrisch eingeleitete Kräfte, so dass sie besonders für große Luppendurchmesser bzw. große Vorschubkräfte geeignet ist.

Da auf jeder Seite des Antriebs eine durchgehende Spindel 14, 15 angeordnet ist, an der jeweils jeder der beiden Spannschlitten 4, 6 abgestützt ist, wird eine geringe Zahl an Bauteilen und Stützlagern konstruktiv ermöglicht.

An jedem der Spannschlitten 4, 6 ist ein mitbewegter Antriebsmotor 24 zum Antrieb der Spindelmuttern 16, 16', angeordnet. Vorliegend ist der Antrieb der Spindelmuttern 16, 16' bzw 17, 17' der beiden Seiten eines Spannschlittens 4, 6 jeweils mittels eines mitbewegten Getriebes 23 mechanisch gekoppelt. Auf diese Weise muss jeweils nur ein Elektromotor 24 für jeden der Spannschlitten 4, 6 vorgesehen werden.

Bei der Ausführungsform der Erfindung (nicht dargestellt) ist kann der mitbewegte Antriebsmotor bzw. jeder der mitbewegten Antriebsmotoren der jeweils angetriebenen Spindelmuttern 16, 16', 17, 17' als die Spindel 14, 15 umschließender Hohlwellenmotor ausgebildet. Moderne Motoren zeichnen sich durch große Drehmomente und universelle Ansteuerbarkeit aus. Eine Bauweise als Hohlwellenmotor, insbesondere zum direkten Antrieb der Spindelmutter ohne Getriebe, nutzt diese Eigenschaften optimal. Diese Verwendung von mitbewegten Hohlwellenmotoren betrifft jedes hier beschriebene oder sonstige Ausführungsbeispiel der Erfindung, sofern angetriebene Spindelmuttern zum Antrieb zumindest eines der Spannschlitten 4, 6 vorgesehen sind.

Bei dem in Fig. 4 gezeigten Beispiel ist es im Unterschied zu dem Beispiel nach Fig. 3 vorgesehen, dass jeder der beiden Spannschlitten 4, 6 an einem separaten, angetriebenen Spindelpaar abgestützt ist. Ein erstes Spindelpaar 14, 15 dient dem Antrieb des ersten Spannschlittens 4, und ein zweites Spindelpaar 14', 15' dient dem Antrieb des zweiten Spannschlittens 6, so dass wie im Beispiel nach Fig. 3 ein beidseitig abgestützter Antrieb der Spannschlitten 4, 6 vorliegt. Dies erlaubt insgesamt den Einsatz kürzerer Spindeln und eine besonders große Unabhängigkeit der Bewegungssteuerung der Spannschlitten.

Als weiterer Unterschied zu dem Beispiel nach Fig 3 ist jede der Spindeln 14, 14', 15, 15' mittels elektrischer Antriebe 25 angetrieben. Jeder der insgesamt vier Spindeln 14, 14', 15, 15' ist dabei ein eigener elektrischer Antrieb 25 zugeordnet.

Die in Vorschubrichtung V hintereinander angeordneten Spindeln 14, 14' bzw. 15, 15' sind in Drehlagern 26 aufgenommen, die jeweils zwischen den Spannschlitten 4, 6 angeordnet sind. Solche Drehlager sind kleinbauend. Sie können in den inneren Endpositionen der Spannschlitten mittels geeigneter Ausnehmungen der nahezu vollständig mit den Spannschlitten 4, 6 überlappen, so dass sie dem erfindungsgemäßen Konzept eines kleinen minimalen Abstands A der Spannschlitten 4, 6 nicht entgegenstehen.

Bei dem in Fig. 5 gezeigten Beispiel liegt eine Anordnung wie in Fig. 4 vor, wobei die einzelnen Antriebe der drehbaren Spindeln 14, 14', 15, 15' anders ausgebildet sind. Durch jeweils ein Getriebe 27 je Spannschlitten 4, 6 werden jeweils die beiden Spindeln 14, 15 bzw. 14', 15' eines Spannschlittens mechanisch gekoppelt. Auf diese Weise muss je Spannschlitten 4, 6 nur ein Elektromotor 28 zum Antrieb vorgesehen sein.

Bei diesem Beispiel umfasst die Zuführvorrichtung somit ein unbewegte Getriebe 27 zum Antrieb der Spindeln 14, 14', 15, 15'. Durch ein solches Getriebe 27, das bevorzugt nicht zwischen den Spannschlitten angeordnet ist, kann ein besonders variabler Antrieb erzielt werden.

Bei einer nicht dargestellten Ausführungsform kann es auch vorgesehen sein, dass die Spindeln 14, 14', 15, 15' eine translatorische Bewegung erfahren, wobei die Spindelmuttern zusätzlich antreibbar drehbar ist. Translatorische Bewegungen der Spindeln 14, 14', 15, 15' können vorteilhaft für geeignete Bewegungsabschnitte der insgesamt komplexen, abschnittsweisen Vorschubbewegung der Luppe beim Kaltpilgerverfahren genutzt werden. Eine solche Kombination von translatorisch bewegten Spindeln mit einer Drehung in den Spindelmuttern kann bei jeder Anordnung von Spindeln gemäß der vorstehend beschriebenen Ausführungsbeispiele vorgesehen werden.

Bei jedem der vorstehend beschriebenen Beispiele ist es zudem vorgesehen, dass die Zuführvorrichtung 2 zumindest zwei Dornlager 9 zur Halterung einer Dornstange (nicht dargestellt) aufweist, wobei zumindest eines der Dornlager 9, bevorzugt das erste Dornlager, um einen Stellweg in seiner Position einstellbar veränderbar ist. Eine maximale Länge des der Stellwegs des veränderbaren Dornlagers beträgt mehr als 30% eines Abstandes der Dornlager 9. Hierdurch kann die Walzanlage an Luppen verschiedener Länge angepasst werden, wobei die erfindungsgemä-ßen Vorteile einer homogenen Vorschubbelastung verbleiben.

### Bezugszeichenliste

- 1: Walzgerüst
- 1a: Antrieb Walzgerüst
- 2: Zuführvorrichtung
- 3: erstes Spannglied
- 4: erster Spannschlitten
- 5: zweites Spannglied
- 6: zweiter Spannschlitten
- 7: Getriebe (Stand der Technik)
- 8: Führmittel
- 9: Dornlager
- 10: Klemmglied
- 11: Hülse
- 12: Hebelmechanik
- 13: Drehantrieb Spannglied
- 14: erste Spindel
- 14': Spindel
- 15: zweite Spindel
- 15': Spindel
- 16: erste Spindelmutter
- 16': Spindelmutter
- 17: zweite Spindelmutter
- 17': Spindelmutter
- 18: elektrischer Antrieb
- 19: elektrischer Antrieb
- 20: Widerlager
- 21: Widerlager
- 22: Festlager
- 23: mitbewegtes Getriebe auf Spannschlitten
- 24: mitbewegter Elektromotor auf Spannschlitten
- 25: elektrischer Antrieb für Spindel
- 26: Drehlager für Spindel
- 27: unbewegtes Getriebe
- 28: Elektromotor

## Patentansprüche

1. Walzanlage zum Kaltpilgern, umfassend
ein Walzgerüst (1) zum Walzen einer Luppe mittels Kaltpilgern, und
eine Zuführvorrichtung (2), wobei die Luppe mittels der Zuführvorrichtung (2) während des Walzvorgangs durch das Walzgerüst (1) bewegt wird,
wobei zumindest ein erstes Spannglied (3) eines ersten angetriebenen Spannschlittens (4) und zumindest ein zweites Spannglied (5) eines zweiten angetriebenen Spannschlittens (6) abwechselnd an der Luppe festgelegt werden, so dass die Luppe zunächst um einen Hub (H1) des ersten Spannschlittens (4) und nachfolgend um einen Hub (H2) des zweiten Spannschlittens (6) bewegt wird, wobei jedes der Spannglieder nach dem Prinzip einer Spannzange ausgebildet ist, wobei der Bereich eines kraftschlüssigen Angriffs jeweils näher an einem der Enden des Spannglieds liegt, und wobei zumindest einer der Spannschlitten (4, 6) über zumindest eine Spindel (14, 14', 15, 15') und eine insbesondere an dem Spannschlitten (4, 6) angeordnete Spindelmutter (16, 16', 17, 17') angetrieben wird,
**dadurch gekennzeichnet,**
- **dass** das erste Spannglied (3) entgegengesetzt zu dem zweiten Spannglied (5) orientiert ist, so dass die beiden Bereiche des kraftschlüssigen Angriffs im Moment einer Übergabe einen besonders geringen Abstand aufweisen können; und
- **dass** an zumindest einem der Spannschlitten (4, 6) ein mitbewegter Antriebsmotor (24), insbesondere zum Antrieb der Spindelmutter (16, 16', 17, 17'), angeordnet ist; und
**dass** der mitbewegte Antriebsmotor als die Spindel (14, 14', 15, 15') umschließender Hohlwellenmotor ausgebildet ist.

2. Walzanlage nach Anspruch 1, **dadurch gekennzeichnet, dass** ein minimaler Abstand (A) zwischen einem Angriff des ersten Spannglieds (3) und einem Angriff des zweiten Spannglieds (5) an der Luppe kleiner ist als die Summe der Längen der beiden Spannglieder (3, 5), insbesondere kleiner als die Länge eines der Spannglieder (3, 5).

3. Walzanlage nach einem der vorhergehenden Ansprüche, **dadurch gekennzeichnet, dass** zwischen den beiden Spannschlitten (4, 6) kein Getriebe (7) angeordnet ist.

4. Walzanlage nach Anspruch 3, **dadurch gekennzeichnet, dass** die beiden Spannschlitten (4, 6) jeweils einen bezüglich einer Walzmitte beidseitigen, insbesondere symmetrisch ausgebildeten Antrieb aufweisen.

5. Walzanlage nach Anspruch 4, **dadurch gekennzeichnet, dass** auf jeder Seite des Antriebs eine durchgehende Spindel (14, 15) angeordnet ist, an der jeweils jeder der beiden Spannschlitten (4, 6) abgestützt ist.

6. Walzanlage nach Anspruch 4, **dadurch gekennzeichnet, dass** jeder der beiden Spannschlitten (4, 6) an einem separaten, insbesondere angetriebenen Spindelpaar (14, 14', 15, 15`) abgestützt ist.

7. Walzanlage nach Anspruch 3, **dadurch gekennzeichnet, dass** die beiden Spannschlitten (4, 6) jeweils einen einseitigen Antrieb aufweisen, insbesondere auf jeweils verschiedenen Seiten.

8. Walzanlage nach einem der Ansprüche 3 bis 7, **dadurch gekennzeichnet, dass** die Zuführvorrichtung (2) ein unbewegtes Getriebe (27) zum Antrieb der Spindel (14, 14', 15, 15`) umfasst.

9. Walzanlage nach einem der Ansprüche 3 bis 8, **dadurch gekennzeichnet, dass** die Spindel (14, 14', 15, 15') eine translatorische Bewegung erfährt, wobei die Spindelmutter (16, 16', 17, 17') zusätzlich antreibbar drehbar ist.

10. Walzanlage nach einem der vorhergehenden Ansprüche, **dadurch gekennzeichnet, dass** die Zuführvorrichtung (2) zumindest zwei Dornlager (9) zur Halterung einer Dornstange aufweist, wobei zumindest eines der Dornlager (9), insbesondere das erste Dornlager (9), um einen Stellweg in seiner Position einstellbar veränderbar ist, wobei insbesondere eine maximale Länge des der Stellwegs mehr als 20% eines Abstandes der Dornlager (9) beträgt.

## Claims

1. Rolling mill for cold pilger rolling, comprising
a roll stand (1) for rolling a tube blank by means of cold pilger rolling, and a feed device (2), wherein the tube blank is moved through the roll stand (1) by means of the feed device (2) during the rolling process,
wherein at least one first clamping element (3) of a first driven clamping slide (4) and at least one second clamping element (5) of a second driven clamping slide (6) are fixed to the tube blank in alternation so that the tube blank is initially moved through a stroke (H1) of the first clamping slide (4) and subsequently through a stroke (H2) of the second clamping slide (6), wherein each of the clamping elements is constructed according to the principle of a collet chuck, wherein the region of frictional engagement is in each instance closer to one of the ends of the clamping element, and wherein at least one of the clamping slides (4, 6) is driven by way of at least one spindle (14, 14', 15, 15') and spindle nut (16, 16', 17, 17') which is arranged particularly at the clamping slide (4, 6),
**characterised in that**
- the first clamping element (3) is oriented oppositely to the second clamping element (5) so that the two regions of frictional engagement at the moment of transfer can have a particularly small spacing; and
- a conjunctively moved drive motor (24), particularly for drive of the spindle nut (16, 16', 17, 17'), is arranged at at least one of the clamping slides (4, 6); and
- the conjunctively moved drive motor is configured as a sleeve shaft motor surrounding the spindle (14, 14', 15, 15').

2. Rolling mill according to claim 1, **characterised in that** a minimum spacing (A) between a point of engagement of the first clamping element (3) and a point of engagement of the second clamping element (5) at the tube blank is smaller than the sum of the lengths of the two clamping elements (3, 5), in particular smaller than the length of one of the clamping elements (3, 5).

3. Rolling mill according to one of the preceding claims, **characterised in that** no transmission is present between the two clamping slides (4, 6).

4. Rolling mill according to claim 3, **characterised in that** the two clamping slides (4, 6) each comprise a drive formed on either side of, particularly symmetrically with respect to, a roll centre.

5. Rolling mill according to claim 4, **characterised in that** arranged on either side of the drive is a continuous spindle (14, 15) on which in each instance each of the two clamping slides (4, 6) is supported.

6. Rolling mill according to claim 4, **characterised in that** each of the two clamping slides (4, 6) is supported on a separate, in particular driven, spindle pair (14, 14', 15, 15').

7. Rolling mill according to claim 3, **characterised in that** the two clamping slides (4, 6) each have a drive at one side, particularly on respectively different sides.

8. Rolling mill according to any one of claims 3 to 7, **characterised in that** the feed device (2) comprises an immobile transmission (27) for drive of the spindle (14, 14', 15, 15').

9. Rolling mill according to any one of claims 3 to 8, **characterised in that** the spindle (14, 14', 15, 15') undergoes a translational movement, wherein the spindle nut (16, 16', 17, 17') is in addition rotationally drivable.

10. Rolling mill according to one of the preceding claims, **characterised in that** the feed device (2) comprises at least two mandrel bearings (9) for mounting a mandrel rod, wherein at least one of the mandrel bearings (9), particularly the first mandrel bearing (9), is variably adjustable in its position over a setting path, wherein in particular a maximum length of the setting path is more than 20% of a spacing of the mandrel bearings (9).

## Revendications

1. Installation de laminage à pas de pèlerin à froid, comprenant
une cage de laminoir (1) pour laminer une loupe au moyen d'un laminage à pas de pèlerin à froid, et
un dispositif d'alimentation (2), dans lequel la loupe est déplacée à travers la cage de laminoir (1) au moyen du dispositif d'alimentation (2) pendant le processus de laminage
dans lequel au moins un premier organe de serrage (3) d'un premier chariot de serrage entraîné (4) et au moins un second organe de serrage (5) d'un second chariot de serrage entraîné (6) sont fixés en alternance sur la loupe, de sorte que la loupe est d'abord déplacée d'une course (H1) du premier chariot de serrage (4) et ensuite d'une course (H2) du second chariot de serrage (6), chacun des organes de serrage étant conçu selon le principe d'une pince de serrage, la zone d'engagement par adhérence étant respectivement plus proche de l'une des extrémités de l'organe de serrage, et au moins l'un des chariots de serrage (4, 6) étant entraîné par au moins une broche (14, 14', 15, 15') et un écrou de broche (16, 16', 17, 17') disposé en particulier sur le chariot de serrage (4, 6),
**caractérisé en ce que**,
- le premier organe de serrage (3) est orienté à l'opposé du second organe de serrage (5), de sorte que les deux zones d'engagement par adhérence peuvent présenter une distance particulièrement faible au moment d'un transfert ; et
- un moteur d'entraînement (24) entraîné, en particulier pour l'entraînement de l'écrou de broche (16, 16', 17, 17'), est disposé sur au moins l'un des chariots de serrage (4, 6) ; et
- le moteur d'entraînement entraîné est conçu comme un moteur à arbre creux entourant la broche (14, 14', 15, 15').

2. Installation de laminage selon la revendication 1, **caractérisée en ce qu'**une distance minimale (A) entre un engagement du premier organe de serrage (3) et un engagement du second organe de serrage (5) sur la loupe est inférieure à la somme des longueurs des deux organes de serrage (3, 5), notamment inférieure à la longueur de l'un des organes de tension (3, 5).

3. Installation de laminage selon l'une des revendications précédentes, **caractérisée en ce qu'**aucun engrenage (7) n'est disposé entre les deux chariots de serrage (4, 6).

4. Installation de laminage selon la revendication 3, **caractérisée en ce que** les deux chariots de serrage (4, 6) présentent chacun un entraînement réalisé des deux côtés par rapport à un centre de laminage, en particulier de manière symétrique.

5. Installation de laminage selon la revendication 4, **caractérisée en ce qu'**une broche continue (14, 15) sur laquelle s'appuie respectivement chacun des deux chariots de serrage (4, 6) est disposée de chaque côté de l'entraînement.

6. Installation de laminage selon la revendication 4, **caractérisée en ce que** chacun des deux chariots de serrage (4, 6) s'appuie sur une paire de broches (14, 14', 15, 15') séparées, en particulier entraînées.

7. Installation de laminage selon la revendication 3, **caractérisée en ce que** les deux chariots de serrage (4, 6) présentent chacun un entraînement unilatéral, en particulier sur des côtés différents.

8. Installation de laminage selon l'une des revendications 3 à 7, **caractérisée en ce que** le dispositif d'alimentation (2) comporte un engrenage fixe (27) pour l'entraînement de la broche (14, 14', 15, 15').

9. Installation de laminage selon l'une des revendications 3 à 8, **caractérisée en ce que** la broche (14, 14', 15, 15') subit un mouvement de translation, l'écrou de la broche (16, 16', 17, 17') pouvant en outre être entraîné en rotation.

10. Installation de laminage selon l'une des revendications précédentes, **caractérisée en ce que** le dispositif d'alimentation (2) comporte au moins deux paliers de mandrin (9) pour le maintien d'une barre de mandrin, au moins l'un des paliers de mandrin (9), en particulier le premier palier de mandrin (9), pouvant être modifié dans sa position de manière réglable sur une course de réglage, en particulier une longueur maximale de la course de réglage étant supérieure à 20% d'une distance entre les paliers de mandrin (9).
